# EUROPÄISCHE PATENTANMELDUNG

(11) **EP 0 344 599 A1**
(43) Veröffentlichungstag der Anmeldung: **06.12.1989**
(21) Anmeldenummer: 89109346.0
(22) Anmeldetag: 24.05.1989
(51) Int. Cl.: F01L 1/26, F02F 1/42

(54) **Hubkolben-Brennkraftmaschine mit obenliegenden Steuerwellen in einem Mehrventil-Zylinderkopf**

(30) Priorität: 01.06.1988 DE 3818635
(71) Anmelder: Bayerische Motoren Werke Aktiengesellschaft, 80788 München (DE)
(72) Erfinder: Rosche, Paul, D-8000 München 19 (DE)

(57) **Zusammenfassung**

Bei einer Hubkolben-Brennkraftmaschine mit obenliegenden Steuerwellen in einem 5-Ventil-Zylinderkopf werden in einer Brennraumhälfte zwei Einlaßventile (4, 4') mit ihren Achsen (7, 7') in einer gemeinsamen Ebene (Eᵥ) einer Zylindermittenebene (E_{ZM}) unter einem spitzen Winkel (α) benachbart angeordnet, während ein gegenüber den zwei vorgenannten Einlaßventilen zum Zylinderrand quer versetztes, drittes Einlaßventil (4'') so angeordnet ist, daß es mit seiner Achse (10) die gemeinsame Ebene (Eᵥ) der beiden anderen Einlaßventile (4, 4') zylinderseitig unter einem spitzen Winkel (β) schneidet. Das dritte Einlaßventil (4'') ist von einer gesonderten Steuerwelle (11) angetrieben.

## Beschreibung

Die Erfindung betrifft eine Hubkolben-Brennkraftmaschine der im Oberbegriff des Patentanspruches 1 beschriebenen Bauart.

Aus der US-PS 4 624 222 ist eine derartige Brennkraftmaschine mit fünf Ventilen je Brennraum bekannt, wobei drei Ventile für den Einlaß dienen. Zwei im Zylinderkopf beiderseits einer Zylindermittenebene angeordnete Steuerwellen betätigen je eine Gruppe gleichartiger Ventile. Zwei der drei Einlaßventile sind nahe der Zylindermittenebene angeordnet, während das dritte Einlaßventil um die Achse der Einlaßventil-Steuerwelle von der Zylindermittenebene weg in Richtung Rand der Zylinderbohrung verschwenkt angeordnet ist. Damit schließt die Stirnseite des Ventiltellers des dritten Einlaßventiles z.B. mit der Zylinderkopf-Trennfläche einen kleineren Winkel ein als die Stirnflächen der Ventilteller der zwei erstgenannten Einlaßventile.

Bei Brennkraftmaschinen für hohe Leistungen ergeben sich entsprechend den großen Querschnitten der Einlaßkanäle große Durchmesser der Ventilteller für die Einlaßventile. Dies kann bei im Verhältnis zum Durchmesser der Zylinderbohrung relativ großen Ventiltellern dazu führen, daß diese einen erheblichen Flächenanteil an der zylinderkopfseitigen Brennraumbegrenzung bilden.

Hieraus ergibt sich mit einem - wie oben beschrieben - angeordneten dritten Einlaßventil ein zerklüfteter Brennraum mit einem relativ großen Brennraumabschnitt von flach keilförmiger Gestalt unterhalb des Ventiltellers dieses dritten Einlaßventiles gegenüber dem übrigen Brennraumabschnitt mit den im Winkel steiler angeordneten zwei Einlaßventilen. Nachteilig an diesem zerklüfteten Brennraum ist das unzureichende Durchbrennen der Ladung in dem flach keilförmigen Brennraumabschnitt unter dem dritten Einlaßventil, da mit der relativ niedrigen Öffnung des keilförmigen Brennraumabschnittes ein zügiges Vordringen der Flammenfront verhindert ist. Da diese Brennraumform einer raschen und restlosen Verbrennung der Ladung entgegensteht, ergeben sich daraus weiter ein erhöhter Verbrauch und eine schlechtere Abgasqualität.

Der Erfindung liegt die Aufgabe zugrunde, für eine Hubkolben-Brennkraftmaschine der eingangs beschriebenen Bauart eine Anordnung mit drei gleichartigen Tellerventilen etwa in einer Hälfte der Brennraumbegrenzung zur Gestaltung eines günstigen Brennraumes aufzuzeigen.

Diese Aufgabe wird mit den kennzeichnenden Merkmalen des Patentanspruches 1 gelöst. Der Vorteil der Erfindung liegt darin, daß die Zone der zylinderkopfseitigen Brennraumbegrenzung mit den Ventiltellern der zwei Einlaßventile mit der zylinderseitig benachbarten Zone mit dem Ventilteller des dritten Einlaßventiles zylinderseitig einen relativ großen stumpfen Winkel einschließt, wobei letztgenannte Zone beispielsweise zu einer Zylinderkopf-Trennfläche unter einem relativ großen spitzen Winkel angeordnet ist. Damit ist eine restlose Durchwirbelung des Brennraumabschnittes unter dem Ventilteller des dritten Einlaßventiles mit vollständigem Durchbrennen der Ladung erreicht. Die Erfindung ermöglicht es in vorteilhafter Weise, die beiden Zonen in der etwa hälftigen Brennraumbegrenzung abschnittsweise an die Kontur eines im Querschnitt linsenförmigen Brennraumes anzugleichen, der für eine günstige Ladungsverbrennung bekannt ist.

Vorteilhafte Ausgestaltungen der Erfindung sind in den Unteransprüchen angegeben. So beziehen sich die nächsten Unteransprüche auf geometrische Angaben zur Oberflächengestaltung der Brennraumbegrenzung im Bereich der drei vorzugsweise dem Einlaß dienenden Tellerventile, wobei die jeweilige Zone der Brennraumbegrenzung mit einem oder zwei Ventiltellern eben oder zylindrisch oder sphärisch gestaltet sein kann. Bei einer sphärischen Brennraumgestaltung mit radial angeordneten Ventilen wird eine kompakte Bauweise des Zylinderkopfes mittels konischer Nocken an der die zwei gleichartigen Ventile steuernden Steuerwelle erreicht. Einer kompakten Bauweise des Zylinderkopfes bei flacher Brennraummulde im Boden des Zylinderkopfes dienen die Merkmale weiterer Unteransprüche, wobei die bei einem 5-Ventil-Zylinderkopf vorgesehenen zwei Steuerwellen zum Antrieb der drei Einlaßventile in einem kleinstmöglichen, gegenseitigen Achsabstand angeordnet sind. Der kleinstmögliche Achsabstand kann insbesondere durch die Nockenhöhe bestimmt sein. Damit kann weiter eine der Steuerwellen von der anderen über im Durchmesser kleine Zahnräder angetrieben werden.

Die Erfindung ist anhand einer Prinzipdarstellung veranschaulicht. Die Zeichnung zeigt in
Fig. 1 eine lediglich teilweise dargestellte Brennkraftmaschine im Querschnitt mit einem Zylinderkopf,
Fig. 2 eine Ansicht der Brennraummulde im 5-Ventil-Zylinderkopf.

Eine Hubkolben-Brennkraftmaschine 1 ist mit einem Zylinderkopf 2 ausgerüstet, der je Brennraum 3 mit drei Einlaßventilen 4, 4′, 4˝ und zwei Auslaßventilen 5, 5′ bestückt ist. Die Auslaßventile 5, 5′ sind mit ihren Ventiltellern 50, 50′ in der diesseits der Zylindermittenebene E_{ZM} liegenden Hälfte der Brennraumbegrenzung 30 angeordnet. Eine obenliegend angeordnete Steuerwelle 6 betätigt die Auslaßventile 5, 5′. In der jenseits der Zylindermittenebene E_{ZM} liegenden Hälfte der Brennraumbegrenzung 30 sind die Einlaßventile 4, 4′, 4˝ mit ihren Ventiltellern 40, 40′, 40˝ angeordnet. Wie aus Fig. 2 hervorgeht, bilden die vorgenannten Ventilteller einen wesentlichen Flächenanteil der hälftigen Brennraumbegrenzung 30. Weiter zeigt die Fig. 2, daß die Einlaßventile 4 und 4′ mit ihren Achsen 7 und 7′ in einer gemeinsamen Ebene E_{V} liegen, die sich gemäß Fig. 1 mit der Zylindermittenebene E_{ZM} im Bereich des Zylinders 8 unter einem spitzen Winkel "α" schneidet. Eine obenliegend angeordnete Steuerwelle 9 betätigt die Einlaßventile 4 und 4′.

Das dritte Einlaßventil 4˝ ist mit seinem Ventilteller 40˝ zwischen denen der Einlaßventile 4, 4′ etwa mittig und zum Rand des Zylinders 8 versetzt angeordnet, Fig. 2. Wie aus Fig. 1 hervorgeht, ist das dritte Einlaßventil 4˝ mit seiner Achse 10 unter einem spitzen Winkel "β" zur Ebene E_{V} der zwei Einlaßventile 4, 4′ angeordnet, wobei die Achse 10 und die Ebene E_{V} sich im Bereich des Zylinders 8 schneiden. Das dritte Einlaßventil 4˝ ist von einer Steuerwelle 11 betätigt.

Der Winkel "β" zwischen der Ebene E_{V} und der Achse 10 des dritten Einlaßventiles 4˝ ist in seiner Größe so gewählt, daß der Achsabstand "a" der für den Antrieb der drei Einlaßventile 4, 4′, 4˝ vorgesehenen Steuerwellen 9 und 11 unter Beachtung der gegebenen Nockenhöhe möglichst klein ist. Beide Steuerwellen 9, 11 können über miteinander kämmende Zahnräder (nicht gezeigt) gegenläufig angetrieben sein.

Im Hinblick auf eine günstige Gestaltung des Brennraumes 3 mit einer flachen Mulde im Zylinderkopf 2 als Abschluß für den Zylinder 8 dienen die Achsen 7, 7′ und 10 der drei Einlaßventile 4, 4′, 4˝ jeweils als Flächennormale für die den jeweiligen Ventiltellern 40, 40′, 40˝ benachbarten Flächenbereiche der zylinderkopfseitigen Brennraumbegrenzung 30. Weisen die den Ventiltellern 40 und 40′ der Einlaßventile 4 und 4′ benachbarten Flächenbereiche der Brennraumbegrenzung 30 eine einzige, in der gemeinsamen Ebene E_{V} der vorgenannten Tellerventile liegende Flächennormale auf, ist eine bereichsweise glatte Brennraumbegrenzung 30 erzielt.

Wird die in der Ebene E_{V} liegende, vorgenannte Flächennormale mit der Achse 10 des dritten Einlaßventiles 4˝ in der Zylindermittenebene E_{ZM} in einem Punkt 12 zum Schnitt gebracht, ist damit ein Mittelpunkt für Krümmungsradien erreicht, deren Werte etwa vom Durchmessermaß D_{Z} der Zylinderbohrung 8′ bis Unendlich reichen.

Bei unendlich großen Krümmungsradien ergeben sich in Nachbarschaft der Ventilteller 40, 40′, 40˝ ebene Flächenbereiche der Brennraumbegrenzung 30. Bei kleineren Krümmungsradien können zylindrisch oder sphärisch gewölbte Flächenbereiche erzielt werden. Weiter können in einem Brennraum 3 Flächenbereiche der Brennraumbegrenzung 30 mit verschieden gekrümmten Oberflächen vorgesehen sein.

Weiter ist eine im Bereich der drei Einlaßventile 4, 4′, 4˝ kalottenartig gestaltete Brennraumbegrenzung 30 denkbar mit radial angeordneten Ventilen, wobei die der Zylindermittenebene E_{ZM} benachbarten zwei Einlaßventile mit kegelförmigen Nocken der zugehörigen Steuerwelle zusammenwirken (nicht gezeigt).

Mit der Erfindung ist somit nicht nur eine günstige räumliche Ausbildung des Brennraumes erreicht, sondern in Verbindung damit auch eine vorteilhafte Oberflächengestaltung des Brennraumes.

## Patentansprüche

1. Hubkolben-Brennkraftmaschine mit obenliegenden Steuerwellen in einem Mehrventil-Zylinderkopf,
- der je Brennraum (3) mit jeweils mehreren gleichartigen, hängend angeordneten Tellerventilen (4,4′,4˝;5,5′) ausgerüstet ist, und
- im wesentlichen in einer Hälfte seiner jeweiligen Brennraumbegrenzung (30) die Ventilteller (40, 40′,40˝) dreier gleichartiger Tellerventile (4,4′,4˝) einen wesentlichen Flächenanteil bilden, wobei
- zwei der drei Tellerventile (4,4′) mit ihren Achsen (7,7′) in einer gemeinsamen Ebene (E_{V}) einer Zylindermittenebene (E_{ZM}) unter einem spitzen Winkel ( α ) benachbart angeordnet sind,
dadurch gekennzeichnet,
- daß das dritte Tellerventil (4˝) mit seiner Achse (10) die für die zwei Tellerventile (4,4′) gemeinsame Ebene (E_{V}) zylinderseitig unter einem spitzen Winkel ( β ) schneidet, und
- mittels einer gesonderten Steuerwelle (11) betätigt ist.

2. Brennkraftmaschine nach Anspruch 1, dadurch gekennzeichnet, daß die Achsen (7,7′,10) der drei Tellerventile (4,4′,4˝) jeweils als Flächennormale für die den jeweiligen Ventiltellern (40,40′,40˝) benachbarten Flächenbereiche der zylinderkopfseitigen Brennraumbegrenzung (30) dienen.

3. Brennkraftmaschine nach Anspruch 2, dadurch gekennzeichnet, daß die den Ventiltellern (40,40′) der zwei Tellerventile (4,4′) benachbarten Flächenbereiche der Brennraumbegrenzung (30) eine einzige Flächennormale in der gemeinsamen Ebene (E_{V}) dieser Tellerventile liegend aufweisen.

4. Brennkraftmaschine nach den Ansprüchen 2 und 3, dadurch gekennzeichnet,
- daß die Achse (10) des dritten Tellerventils (4˝) und die in der Ebene (E_{V}) der zwei Tellerventile (4,4′) liegende, einzige Flächennormale sich in einem Punkt (12) im Bereich der Zylindermittenebene (E_{ZM}) schneiden,
- wobei dieser Schnittpunkt (12) als Mittelpunkt für Krümmungsradien dient, deren Werte etwa vom Durchmessermaß (D_{Z}) einer Zylinderbohrung (8′) bis Unendlich ( ∞ ) reichen.

5. Brennkraftmaschine nach Anspruch 4, dadurch gekennzeichnet,
- daß die Brennraumbegrenzung (30) im Bereich der drei Tellerventile (4,4′,4˝) kalottenartig gestaltet ist mit radial angeordneten Tellerventilen, wobei
- die der Zylindermittenebene (E_{ZM}) benachbarten zwei Tellerventile mit kegelförmigen Nocken der zugehörigen Steuerwelle zusammenwirken.

6. Brennkraftmaschine nach den Ansprüchen 1 - 5, dadurch gekennzeichnet,
- daß die drei Tellerventile (4,4′,4˝) als Einlaßventile dienen, und
- daß in der anderen Hälfte der Brennraumbegrenzung (30) die Ventilteller (50,50′) zweier von einer weiteren Steuerwelle (6) betätigter Auslaßventile (5,5′) angeordnet sind.

7. Brennkraftmaschine nach den Ansprüchen 1 - 6, dadurch gekennzeichnet, daß die beiden Steuerwellen (9,11) der drei Einlaßventile (4,4′,4˝) in einem kleinstmöglichen gegenseitigen Achsabstand ("a") angeordnet sind.

8. Brennkraftmaschine nach Anspruch 7, dadurch gekennzeichnet, daß beide Steuerwellen (9,11) über miteinander kämmende Zahnräder gegenläufig angetrieben sind.
